# FASCICULE DE BREVET EUROPEEN

(11) **EP 0 050 063 B1**
(45) Date de publication et mention de la délivrance du brevet: **25.07.1984**
(21) Numéro de dépôt: 81401479.1
(22) Date de dépôt: 23.09.1981
(51) Int. Cl.: H01H 36/02

(54) **Dispositif de déclenchement par aimant**
Auslösevorrichtung mit Permanentmagneten
Release mechanism with permanent magnet

(30) Priorité: 10.10.1980 FR 8021656
(43) Date de publication de la demande: 21.04.1982
(73) Titulaire: Société Anonyme dite: Pompes Guinard, 92400 Courbevoie (FR)
(72) Inventeur: Mabillot, Christian, F-36000 Chateauroux (FR)
(74) Mandataire: Flechner, Willy

## Description

La présente invention se rapporte aux dispositifs de déclenchement du type suivant le préambule de la revendication principale. Illustrée sur l'exemple du déclenchement d'une pompe vide cave, elle s'applique néanmoins à toute machine ou installation nécessitant un déclenchement.

Dans le brevet US-A-3 270 165, il est décrit un tel dispositif, qui est étanche, mais qui est soumis à des battements.

Dans le brevet FR-A-1 440 658, il est décrit un contacteur électrique à niveau. Un anneau en matériau magnétique exerce sur un aimant une action magnétique tendant à le maintenir verrouillé en chacune de ses positions extrêmes. Ce dispositif est également soumis à des battements.

L'invention résout tout à la fois les problèmes d'étanchéité, de temporisation et de réglage par les dispositions de la partie caractéristique de la revendication principale.

Quand le deuxième aimant revient de passer devant l'endroit et cesse d'attirer le premier, le troisième maintient le premier à l'endroit, ce qui évite les battements. Mais lorsque le troisième aimant vient, en y passant avant le deuxième, devant l'endroit, où le premier aimant ne se trouve pas encore, il ne l'y attire pas. Par ce fonctionnement dissymétrique, on obtient la temporisation recherchée d'une manière élégante. Et, de plus, ce montage permet de se contenter d'un réglage rudimentaire des pièces de déclenchement en aval du premier aimant.

D'autres caractéristiques de l'invention sont énoncées aux sous-revendications.

Aux dessins annexés donnés uniquement à titre d'exemple :
les figures 1 à 3 sont des vues en coupe d'un dispositif de déclenchement suivant l'invention en trois positions différentes ; et
les figures 4 à 6 sont des vues de côté correspondant aux figures 1 à 3.

Le dispositif représenté comprend un premier aimant 1 permanent, logé dans un boîtier 2 en matière plastique non magnétique. Cet aimant 1 est porté par l'une des extrémités d'un levier 3 maintenu en la position des figures 1 et 4 par un ressort 4. En cette position, l'autre extrémité du levier 3 ne ferme pas un circuit 5 électrique à minirupteur.

Un logement 6 en matière plastique est attenant au boîtier 2 et ne communique pas avec celui-ci. Le boîtier 2 et le logement 6 ont une paroi 7 commune sensiblement perpendiculaire à la trajectoire suivie par l'aimant 1, lorsqu'il est attiré à l'encontre de la force du ressort 4, avec basculement du levier 3.

Dans le logement 6 est monté à rotation autour d'un axe 8 un deuxième aimant 9 permanent. L'axe 8 traverse sans étanchéité la paroi 10 du logement opposé à la paroi 7. L'axe 8 est coudé et porte à l'extrémité un flotteur 11. L'aimant 9 peut ainsi décrire, suivant un mouvement de va-et-vient, un demi-cercle, dont le plan est sensiblement perpendiculaire à la trajectoire d'attraction de l'aimant 1. L'aimant 9 est orienté de manière à ce que sa polarité, lorsqu'il vient devant l'endroit 12 (figure 2) où il est en regard de l'aimant 1, soit opposée à celle de celui-ci.

Une plaquette 13 en acier inoxydable magnétique est solidaire en rotation de l'aimant 9. Plus mince que celui-ci, elle applique, lorsqu'elle se trouve devant l'endroit 12, à l'aimant 1 une force magnétique bien moindre que celle que l'aimant 9 applique à l'aimant 1 lorsqu'il se trouve devant l'endroit 12. Cette force appliquée par la plaquette 13 est insuffisante pour attirer l'aimant 1 mais suffit pour le maintenir audit endroit 12 s'il y a été attiré au préalable. Le montage est tel que, lorsque le deuxième aimant 9 et la plaquette 13 reviennent de l'endroit 12, la plaquette 13 reste devant l'endroit 12 après que l'aimant 9 l'a déjà quitté.

Le dispositif fonctionne de la manière suivante.

Le flotteur 11 est au niveau le plus bas (figure 1). L'aimant 1 et l'aimant 9 sont décalés d'un angle important. L'aimant 9 n'attire pas l'aimant 1. C'est la force du ressort 4 qui détermine la position de l'aimant 1 et du levier 3. Le circuit 5 électrique de déclenchement d'une pompe P est ouvert.

Le niveau de l'eau s'élève. Le flotteur 11 s'élève et fait tourner l'axe 8. La plaquette 13 passe devant l'endroit 12. L'aimant 1 n'est pas attiré. Puis l'aimant 9 tourne jusqu'à venir devant l'endroit 12 (figure 2). Il y attire l'aimant 1. Le circuit 5 électrique se ferme et commande la mise en route de la pompe P par l'intermédiaire d'un conducteur C électrique. La traversée du boîtier 2 ne soulève aucune difficulté d'étanchéité.

La pompe P fonctionne. Le niveau de l'eau baisse. Le flotteur 11 s'abaisse. Il fait tourner l'axe 8 en sens inverse. L'aimant 9 revient de l'endroit 12. Mais l'aimant 1 reste attiré par la plaquette 13 (figure 3).

La pompe fonctionne toujours grâce à ce maintien. La plaquette 13 continue son déplacement jusqu'au moment où l'attraction magnétique de maintien devient inférieure à la force du ressort 4. Il y a alors coupure brusque.

Pour augmenter ou diminuer la phase de maintien, il suffit d'augmenter ou de diminuer la longueur de la plaquette 13 de maintien ou le décalage angulaire des deux aimants.

Ce dispositif très simple a, en outre, l'avantage de permettre un positionnement rudimentaire du minirupteur par rapport à la position de l'axe 8 de commande.

Une variation relativement importante dans la position de minirupteur se traduit en effet par un écart très faible des niveaux haut et bas.

L'invention peut également s'appliquer à un interrupteur à deux positions fixes. Dans ce cas, la plaque de maintien est remplacée par un troisième aimant, décalé par rapport au second d'un angle qui sera fonction de l'écart recherché entre le niveau de déclenchement et d'arrêt.

La plaquette 13 de maintien peut également ne pas être en contact avec l'aimant 9 ou même se situer à l'intérieur du boîtier 2.

Le minirupteur de commande peut être simple ou double ou multipôle.

Les aimants peuvent être commandés par autre chose qu'un flotteur.

## Revendications

1. Dispositif de déclenchement, formé d'un premier aimant (1), monté de manière à pouvoir être attiré jusqu'à un endroit (12) et d'en être rappelé, d'un deuxième aimant (9) qui applique une force magnétique suffisante pour, lorsqu'il vient devant l'endroit (12) où il est séparé par une cloison (2) non magnétique du premier aimant (1), attirer ce dernier (1) audit endroit (12), et d'un troisième aimant (13), caractérisé en ce que le troisième aimant (13) est solidaire du deuxième (9), est disposé de façon telle qu'il (13) reste encore devant l'endroit (12) après le deuxième aimant (9) lorsqu'ils reviennent de passer devant l'endroit (12) et a une force d'attraction telle qu'il (13) y (12) maintient le premier aimant (1) mais ne l'y (12) attire pas.

2. Dispositif suivant la revendication 1, caractérisé en ce que le deuxième aimant (9) est animé d'un mouvement de va-et-vient.

3. Dispositif suivant la revendication 1 ou 2, caractérisé en ce que les trajectoires suivies par ledit premier (1) et par ledit deuxième (9) sont sensiblement perpendiculaires.

4. Dispositif suivant la revendication 3, caractérisé en ce que le deuxième aimant (9) décrit un arc de cercle dont le plan est sensiblement perpendiculaire à la trajectoire suivie par le premier aimant (1).

5. Dispositif suivant l'une des revendications 1 à 4, caractérisé en ce que lesdits premier et deuxième aimants (1, 9) sont logés dans des espaces ne communiquant pas entre eux.

6. Dispositif suivant l'une des revendications précédentes, caractérisé en ce que le premier aimant (1) est monté sur un levier (3).

7. Dispositif suivant l'une des revendications 1 à 6, dans lequel le premier aimant (1) et le levier (3) sont enfermés dans un boîtier (2), caractérisé en ce qu'un conducteur (C) électrique faisant partie d'un circuit (5) électrique traverse le boîtier (2).

## Claims

1. An actuating device formed by a first magnet (1) which is mounted in such a way that it can be attracted to a location (12) and returned therefrom, a second magnet (9) which applies a sufficient magnetic force that, when it comes into a position in front of the location (12) in which it is separated from the first magnet (1) by a nonmagnetic partition (2), it attracts the first magnet (1) to said location (12), and a third magnet (13), characterised in that the third magnet (13) is fixed with respect to the second magnet (9), is so disposed that the third magnet (13) still remains in front of the location (12) after the second magnet (9) when they return from passing in front of the location (12), and has an attraction force such that the third magnet (13) holds the first magnet (1) at said location (12) but does not attract it thereto (12).

2. A device according to claim 1, characterised in that the second magnet (9) is displaced with a reciprocating movement.

3. A device according to claim 1 or claim 2, characterised in that the paths followed by said first magnet (1) and by said second magnet (9) are substantially perpendicular.

4. A device according to claim 3, characterised in that the second magnet (9) describes a circular arc, the plane of which is substantially perpendicular to the path followed by the first magnet (1).

5. A device according to one of claims 1 to 4, characterised in that said first and second magnets (1 and 9) are housed in spaces which do not communicate with each other.

6. A device according to one of the preceding claims, characterised in that the first magnet (1) is mounted on a lever (3).

7. A device according to one of claims 1 to 6, wherein the first magnet (1) and the lever (3) are enclosed in a housing (2), characterised in that an electrical conductor (C) forming part of an electrical circuit (5) passes through the housing (2).

## Patentansprüche

1. Auslösevorrichtung, gebildet durch einen ersten Magneten (1), der so gelagert ist, daß er bis an eine Stelle (12) angezogen und von dort wieder zurückbewegt werden kann, einem zweiten Magneten (9), der eine magnetische Kraft ausübt, die, wenn er vor die Stelle (12) gelangt, wo er durch eine nichtmagnetische Wand von dem ersten Magneten (1) getrennt ist, ausreicht, um den letzteren (1) an diese Stelle (12) zu ziehen und durch einen dritten Magneten (13), dadurch gekennzeichnet, daß der dritte Magnet (13) mit dem zweiten (9) verbunden und so angeordnet ist, daß er (13) sich noch nach dem zweiten Magneten (9) vor der Stelle (12) befindet, wenn die Magneten die Stelle (12) gerade passiert haben und eine derartige Anziehungskraft aufweist, daß er (13) den ersten Magneten (1) dort festhält, aber ihn nicht nach dorthin anzieht.

2. Vorrichtung nach Anspruch 1, dadurch gekennzeichnet, daß der zweite Magnet (9) durch eine hin- und hergehende Bewegung angetrieben ist.

3. Vorrichtung nach Anspruch 1 oder 2, dadurch gekennzeichnet, daß die Bewegungsbahnen, die von dem ersten Magneten (1) und von dem zweiten Magneten (9) durchlaufen werden, genau zueinander senkrecht sind.

4. Vorrichtung nach Anspruch 3, dadurch gekennzeichnet, daß der zweite Magnet (9) einen Kreisbogen beschreibt, dessen Ebene genau senkrecht zu der Bewegungsbahn ist, die von dem ersten Magneten (1) durchlaufen wird.

5. Vorrichtung nach einem der Ansprüche 1 bis 4, dadurch gekennzeichnet, daß der erste und der zweite Magnet (1, 9) in zwei Räumen gelagert sind, die nicht miteinander verbunden sind.

6. Vorrichtung nach einem der vorhergehenden Ansprüche, dadurch gekennzeichnet, daß der erste Magnet auf einem Hebel (3) gelagert ist.

7. Vorrichtung nach einem der Ansprüche 1 bis 6, bei welcher der erste Magnet (1) und der Hebel (3) in einem Gehäuse (2) eingeschlossen sind, dadurch gekennzeichnet, daß ein elektrischer Leiter (C), der Teil eines elektrischen Kreises (5) bildet, durch das Gehäuse (2) hindurchverläuft.
